# FASCICULE DE BREVET EUROPEEN

(11) **EP 0 230 807 B1**
(45) Date de publication et mention de la délivrance du brevet: **15.03.1989**
(21) Numéro de dépôt: 86402722.2
(22) Date de dépôt: 09.12.1986
(51) Int. Cl.: E05B 29/00

(54) **Serrure cylindrique à paillette universelle**
Zylinderschloss mit identischen Zuhaltungen
Cylinder lock with identical tumblers

(30) Priorité: 10.12.1985 FR 8518246
(43) Date de publication de la demande: 05.08.1987
(73) Titulaire: NEIMAN S.A., F-92400 Courbevoie (FR)
(72) Inventeur: Lipschutz, Paul, F-78290 Croissy (FR)
(74) Mandataire: Dawidowicz, Armand

(56) Documents cités:
- FR-A- 2 360 729

## Description

La serrure cylindrique à paillettes à commande par clé plate est probablement la serrure dominante sur le marché mondial.

Par rapport à la serrure dite à pistons, elle présente de nombreux avantages: moins chère, facile à fabriquer, elle comporte moins de pièces et se prête facilement à l'assemblage en automatique.

Par contre, elle est assez facile à crocheter du fait du mauvais guidage des paillettes, et de l'excen- trage du ressort par rapport à l'axe du barillet (voir FR-A 2 360 729).

D'autre part, la gestion des paillettes différentes pose des problèmes sur le plan d'outillages obligatoirement diversifiés.

Il faut éviter tout risque de mélange entre les différentes paillettes, au cours du stockage et des manipulations. Les machines automatiques d'assemblage sont compliquées, du fait qu'il faut autant d'éléments différents, qu'il y a de paillettes différentes par barillet.

La présente invention vise à améliorer les serrures à paillettes en utilisant une paillette d'un type unique qui, selon sa position, permet d'obtenir différentes combinaisons.

A cet effet, l'invention a pour objet une serrure cylindrique à paillettes, comprenant une pluralité de paillettes coulissant radialement dans un rotor sous l'action d'une clé crantée coopérant par son crantage avec un bord d'une échancrure de chaque paillette pour ramener les paillettes à l'intérieur du rotor, lesdites paillettes étant chacune soumise à l'action d'un ressort les rappelant vers l'extérieur du rotor, caractérisée par le fait que les paillettes sont d'un type unique, dans chacune desquelles, sur chaque bord latéral parallèle à la direction de coulissement est réalisée une échancrure, de sorte que chaque paillette comporte deux échancrures latérales ménageant chacune deux bords destinés à coopérer avec le crantage de la clé, les quatre bords ainsi formés étant pour au moins certains à des distances différentes de l'axe transversal de la paillette mais à la même distance de l'axe longitudinal de la paillette.

Ainsi, lorsque les distances des quatre bords d'échancrures à l'axe transversal sont différentes, on peut obtenir quatre profondeurs de crans différentes pour la combinaison, en faisant occuper à la paillette quatre positions angulaires décalées successivement de 90_{°}.

Avantageusement, le ressort de rappel de la paillette est coaxial à l'axe longitudinal et la paillette comprend deux échancrures longitudinales axiales opposées pour recevoir ledit ressort.

L'invention sera bien comprise à la lecture de la description suivante faite en se référant au dessin annexé dans lequel:
- la figure 1 est une vue schématique en coupe transversale d'un rotor de serrure selon un exemple de réalisation de l'invention, et
- la figure 2 est une vue schématique en plan du rotor de la figure 1.

Les paillettes universelles 1 sont montées coulissantes radialement dans une fente 9 d'un rotor 2. Les paillettes 1 étant mises en place, sont maintenues dans le rotor 2 à l'aide d'une butée axiale 6. Le verrouillage des paillettes 1 est obtenu par la poussée des ressorts 3 qui prennent appui sur la paillette 1 d'une part, et sur une glissière de retenue 4 d'autre part, et sont logés dans des passages 10.

Contrairement à la solution classique, la clé 5 se trouve non dans l'axe du barillet, mais sur un côté.

Cette disposition permet d'une part, d'utiliser une paillette à la largeur A constante (meilleur guidage). D'autre part, elle permet également une conception symétrique de la paillette, laquelle peut tourner de 180° par rapport à l'axe X-Y, ou de 180° par rapport à l'axe Z-Z' .

Les côtés 8, 8', 8", 8" sont variables de sorte qu'en tournant la paillette suivant l'axe X-Y ou Z-Z' ou suivant les deux, on met en contact le cran de la clé 7 avec l'encoche 8, 8', 8", 8" correspondante de la paillette.

Ainsi, une seule paillette est équivalente à 4 paillettes.

Le dispositif d'assemblage automatique d'un barillet se trouve beaucoup simplifié: un seul bol vibrant (au lieu de 4) alimente une pince, où la paillette se présente, toujours de la même façon. La rotation programmée de 180_{°} suivant l'axe X-Y positionne l'encoche choisie suivant cet axe.

D'autre part, le barillet est programmé à ce déplacer suivant le pas déterminé et subit une rotation (si nécessaire) de 180_{°} suivant l'axe Z-Z'.

## Revendications

1. Serrure cylindrique à paillettes, comprenant une pluralité de paillettes (1) coulissant radialement dans un rotor (2) sous l'action d'une clé crantée (5) coopérant par son crantage avec un bord d'une échancrure de chaque paillette pour ramener les paillettes à l'intérieur du rotor, lesdites paillettes étant chacune soumises à l'action d'un ressort (3) les rappelant vers l'extérieur du rotor, caractérisée par le fait que les paillettes (1) sont d'un type unique dans chacune desquelles, sur chaque bord latéral parallèle à la direction de coulissement, est réalisée une échancrure, de sorte que chaque paillette comporte deux échancrures latérales ménageant chacune deux bords (8, 8', 8", 8") destinés à coopérer avec le crantage (7) de la clé (5), les quatre bords (8, 8', 8", 8") ainsi formés étant pour au moins certains à des distances différentes de l'axe transversal (Z-Z') de la paillette (1) mais à la même distance de l'axe longitudinal (X-Y) de la paillette (1).

2. Serrure selon la revendication 1, caractérisée par le fait que le ressort de rappel (3) de la paillette (1) est coaxial à l'axe longitudinal (X-Y) et la paillette (1) comprend deux échancrures longitudinales axiales (10) opposées pour recevoir ledit ressort (3).

## Patentansprüche

1. Plättchen-Zylinderschloß mit einer Vielzahl von Plättchen (1) zur radialen Gleitbewegung in einem Rotor (2) unter Einwirkung eines Rastenschlüssels (5), der mit Hilfe seiner Rastung mit dem Rand einer halbmondförmigen Aussparung jedes einzelnen Plättchens zusammenwirkt, um die Plättchen in das Rotorinnere zurückzuführen, wobei die erwähnten Plättchen jeweils der Einwirkung einer Feder (3) ausgesetzt sind, durch die sie zur Rotoraußenseite hin zurückgeholt werden, dadurch gekennzeichnet, daß die Plättchen (1) auf solche besondere Weise ausgeführt sind, daß in jedem einzelnen an jeder Seitenkante parallel zur Gleitrichtung eine Aussparung entsteht und daß jedes Plättchen zwei seitliche Aussparungen aufweist, die jeweils zwei Kanten (8, 8', 8", 8") bilden, die zum Zusammenwirken mit der Rastung (7) des Schlüssels (5) bestimmt sind, während sich die so gebildeten vier Kanten wenigstens teilweise in unterschiedlichen Abständen von der Querachse (Z-Z') des Plättchens (1) befinden, jedoch im gleichen Abstand zur Längsachse (X-Y) des Plättchens (1).

2. Schloß gemäß Anspruch 1, dadurch gekennzeichnet, daß die Rückholfeder (3) des Plättchens (1) koaxial zur Längsachse (X-Y) verläuft und das Plättchen (1) zwei Längsaussparungen in axialer Richtung (10) enthält, die einander gegenüberliegen und zur Aufnahme der erwähnten Feder (3) bestimmt sind.

## Claims

1. A cylinder lock with tumblers, comprising a plurality of tumblers (1) sliding radially in a rotor (2) under the action of a toothed key (5), the teeth co-operating with the edge of a cut-out on each tumbler to return the tumblers to the inside of the rotor, said tumblers each being subjected to the action of a spring (3), returning them towards the exterior of the rotor, characterised in that the tumblers are identical, and that in each tumbler a cut-out is provided on each lateral edge parallel to the direction of sliding, in such a way that each tumbler comprises two lateral cut-outs, each providing two edges (8, 8', 8", 8") for co-operating with the teeth (7) of the key (5), at least some of the four edges (8, 8', 8", 8") formed in this way being at different distances from the transverse axis (Z-Z') of the tumbler (1), but at the same distance from the longitudinal axis (X-Y) of the tumbler (1).

2. A lock according to claim 1, characterised in that the return spring (3) of the tumbler (1) is coaxial with the longitudinal axis (X-Y) and the tumbler (1) comprises two opposing axial longitudinal cut-outs (10) for receiving said spring (3).
